# DEMANDE DE BREVET EUROPEEN

(11) **EP 2 597 371 A1**
(43) Date de publication de la demande: **29.05.2013**
(21) Numéro de dépôt: 12007693.0
(22) Date de dépôt: 14.11.2012
(51) Int. Cl.: F23K 3/00, F23G 7/10, F23B 50/12

(54) **Dispositif de chauffage au bois alimenté en continu**

(30) Priorité: 23.11.2011 FR 1103564
(71) Demandeur: Ricci, André, 90850 Essert (FR); Salomon, Dominique, 90300 Cravanche (FR)
(72) Inventeur: Ricci, André, 90850 Essert (FR)

(57) **Abrégé**

La présente invention concerne un dispositif de chauffage (1) au bois, comportant des moyens d'alimentation en continu d'une chambre de combustion (10). Il est caractérisé en ce qu'il comporte un magasin (4) agencé pour accueillir une pluralité de bûches (5) superposées, comportant au moins une ouverture d'introduction (40) desdites bûches (5) équipée d'un couvercle (6) mobile entre une position ouverte et une position fermée étanche et au moins une ouverture d'alimentation (41) communiquant avec ladite chambre de combustion (10) et reliée à au moins une rampe d'alimentation (28) s'étendant transversalement à l'intérieur dudit magasin (4) et formant, par rapport à un plan horizontal (P), un angle α choisi de manière telle que lesdites bûches (5) contenues dans ledit magasin (4) sont délivrées successivement dans ladite chambre de combustion (10) en glissant par gravité le long de ladite rampe d'alimentation (28) au fur et à mesure de la combustion de la bûche (5) contenue dans ladite chambre de combustion (10).

## Description

### Domaine technique :

La présente invention concerne un dispositif de chauffage au bois alimenté au moyen de bûches notamment de bois compressé et/ou de type traditionnelles, ledit dispositif comportant une chambre de combustion agencée pour accueillir au moins une bûche à la fois, équipée d'au moins un orifice d'entrée d'air extérieur, d'au moins un orifice de sortie des fumées de combustion, et communiquant avec des moyens de récupération des cendres issues de la combustion desdites bûches, ledit dispositif comportant des moyens d'alimentation en continu de ladite chambre de combustion.

### Technique antérieure:

Il existe à l'heure actuelle sur le marché de nombreux modèles de dispositifs de chauffage alimentés au moyen de bûches de bois. Grâce aux perfectionnements dont ils ont fait l'objet ces dernières années, ces appareils sont aujourd'hui bien plus performants que par le passé et présentent avantageusement, pour la plupart d'entre eux, un rendement de l'ordre de 80%. Par ailleurs, les inserts, chaudières, ou poêles à bois modernes s'inscrivent parfaitement dans une logique de protection de l'environnement, leur fonctionnement reposant non seulement sur une source d'énergie renouvelable mais permettant en outre de réduire considérablement les émissions de dioxyde de carbone et de supprimer toute pollution par le soufre.

Néanmoins, malgré tous ces avantages, le recours à de tels dispositifs de chauffage, alimentés au moyen de bûches de bois, est encore souvent limité au chauffage d'appoint, car leur fonctionnement est généralement tributaire de la disponibilité d'un utilisateur se chargeant d'introduire régulièrement les bûches de bois dans la chambre de combustion. En effet, les quelques tentatives d'automatisation de l'alimentation en bûches de tels dispositifs de chauffage au bois, autorisant leur fonctionnement indépendamment de la présence d'un utilisateur, n'ont pas rencontré le succès commercial escompté, essentiellement du fait de la complexité des systèmes proposés, peu propice à leur généralisation.

Ainsi, la publication FR 2 668 581 propose par exemple un mécanisme d'alimentation automatique d'une chaudière à bois comportant une pluralité de glissières superposées et inclinées, permettant de diriger des bûches vers un canal collecteur, lui-même couplé à un monte-bûches apte à acheminer lesdites bûches vers une glissière de chargement reliée à ladite chaudière. Une telle solution suppose la mise en oeuvre de nombreux moyens techniques reliés les uns aux autres et susceptibles de se dérégler progressivement, voire d'entraîner une panne du mécanisme en l'absence d'une maintenance permanente. Par conséquent, une telle solution est non seulement onéreuse du point de vue de sa fabrication mais également de son utilisation. Par ailleurs, elle présente l'inconvénient de ne fonctionner qu'avec des bûches préalablement calibrées, celles ne présentant pas les dimensions adéquates nécessitant toujours une introduction manuelle dans la chambre de combustion. Enfin, un tel mécanisme d'alimentation automatique d'une chaudière occupe un volume important et suppose de disposer d'un emplacement de dimensions adaptées, ce qui n'est guère compatible avec les prix de l'immobilier toujours à la hausse actuellement.

Une autre alternative, connue de la publication FR 2 721 096 prévoit d'équiper un appareil de chauffage au bois d'un système d'alimentation comportant une pluralité de casiers de stockage de bûches couplés à des moyens d'avance pas à pas et à des moyens pour pousser lesdites bûches, contenues dans lesdits casiers, à l'intérieur dudit appareil de chauffage. Cette solution, soulevant des inconvénients similaires à ceux évoqués précédemment, ne donne pas davantage satisfaction et n'a à ce jour pas non plus connu le succès commercial escompté.

### Exposé de l'invention:

La présente invention vise à pallier les inconvénients précédemment évoqués en proposant un dispositif de chauffage au bois alimenté en bûches automatiquement et en continu pendant un laps de temps donné, indépendamment de la présence d'un utilisateur, au moyen d'un système de structure simple et peu volumineux, de manière à limiter au maximum son coût, son entretien et son encombrement. Un autre objet de l'invention est de proposer un tel dispositif de chauffage au bois dont le système d'alimentation en continu fonctionne aussi bien avec des bûches de dimensions calibrées, telles que des bûches de bois compressé, qu'avec des bûches traditionnelles dont les dimensions sont légèrement variables les unes par rapport aux autres au sein d'une même catégorie.

A cet effet, la présente invention a pour objet un dispositif de chauffage au bois du genre indiqué en préambule, **caractérisé en ce qu'il** comporte un magasin agencé pour accueillir une pluralité de bûches superposées, ledit magasin comportant au moins une ouverture d'introduction desdites bûches dans ledit magasin et au moins une ouverture d'alimentation communiquant avec ladite chambre de combustion, agencée pour permettre le passage d'au moins une bûche dudit magasin vers ladite chambre de combustion, ladite ouverture d'introduction comportant un couvercle mobile entre une position ouverte et une position fermée étanche tandis que ladite ouverture d'alimentation est reliée à au moins une rampe d'alimentation s'étendant transversalement à l'intérieur dudit magasin et formant, par rapport à un plan horizontal, un angle α choisi de manière telle que lesdites bûches contenues dans ledit magasin sont délivrées successivement dans ladite chambre de combustion en glissant par gravité le long de ladite rampe d'alimentation au fur et à mesure de la combustion de ladite bûche contenue dans ladite chambre de combustion.

Conformément à une caractéristique de l'invention, ledit angle α est compris entre 40° et 50°.

Conformément à une variante de réalisation préférentielle, ledit magasin comporte au moins une paroi périphérique reliée à un fond définissant ladite rampe d'alimentation, ladite ouverture d'introduction étant formée à proximité de l'extrémité supérieure de ladite paroi périphérique tandis que ladite ouverture d'alimentation est formée à proximité dudit fond.

D'autre part, l'invention se caractérise également en ce que ladite paroi périphérique comporte au moins une cloison thermiquement isolée le séparant du circuit effectué par l'air chaud de convection à l'intérieur dudit dispositif de chauffage. De préférence, la paroi périphérique comporte par ailleurs au moins une partie d'une face arrière ou d'une face latérale du dispositif de chauffage

Conformément à une variante de réalisation préférentielle, le dispositif de chauffage selon l'invention comporte une centrale de gestion agencée pour sélectionner différents modes de fonctionnement dudit dispositif.

Le dispositif de chauffage selon l'invention se caractérise également en ce qu'il comporte des moyens de détection de la position ouverte dudit couvercle.

Avantageusement, ledit couvercle peut en outre comporter un ressort de rappel permettant de provoquer son retour automatique vers sa position fermée étanche.

Par ailleurs, le dispositif de chauffage selon l'invention se caractérise également en ce que ladite ouverture d'alimentation comporte au moins un volet agencé pour pivoter entre une position ouverte dans laquelle le passage d'au moins une bûche contenue dans ledit magasin vers ladite chambre de combustion est autorisé et une position fermée dans laquelle le passage d'au moins une bûche contenue dans ledit magasin vers ladite chambre de combustion est interdit.

Avantageusement, ledit magasin peut comporter au moins une cloison interne de séparation permettant de définir au moins deux compartiments pour le stockage desdites bûches à l'intérieur dudit magasin.

Par ailleurs, selon une variante de réalisation préférentielle, le dispositif de chauffage selon l'invention peut comporter des moyens de détection de la présence de bûches dans ledit magasin.

Dans ce cas, lesdits moyens de détection de la présence de bûches dans ledit magasin peuvent être agencés pour déclencher un dispositif de chauffage complémentaire lorsque la quantité de bûches contenues dans ledit magasin est inférieure à une valeur seuil préétablie.

De manière alternative, lesdits moyens de détection de la présence de bûches dans ledit magasin peuvent en outre comporter des moyens d'avertissement agencés pour indiquer que la quantité de bûches contenues dans ledit magasin est inférieure à une valeur seuil préétablie.

### Description sommaire des dessins:

La présente invention et ses avantages apparaîtront mieux dans la description suivante d'un mode de réalisation donné à titre d'exemple non limitatif, en référence aux dessins annexés, dans lesquels:
- la figure 1 est une vue frontale d'un dispositif de chauffage selon l'invention,
- la figure 2 est une vue de dessus du dispositif de chauffage de la figure 1,
- les figures 3 et 4 sont des vues en coupe longitudinale du dispositif de chauffage de la figure 1, selon deux plans de coupe distincts, illustrant respectivement le circuit des fumées de combustion et le circuit de l'air de convection à l'intérieur dudit dispositif de chauffage,
- la figure 5 est une vue en coupe transversale simplifiée du dispositif de chauffage de la figure 1 dans lequel le magasin comporte quatre compartiments, et
- la figure 6 est une vue en coupe longitudinale simplifiée du dispositif de chauffage de la figure 1 dans lequel le magasin comporte deux compartiments.

### Illustration de l'invention et meilleure manière de la réaliser :

En référence aux figures, l'invention concerne un dispositif 1 de chauffage au bois, tel que par exemple un poêle à bois, destiné à être alimenté aussi bien au moyen de bûches 5 obtenues à partir de bois compressé que de bûches de type traditionnelles, selon le choix de l'utilisateur. Ces deux types de bûches présentent des propriétés spécifiques connues, adaptées aussi bien à différentes attentes et besoins d'un utilisateur qu'à la configuration de l'espace dans lequel le dispositif de chauffage 1 est implanté.

Dans la variante de réalisation illustrée, le dispositif de chauffage 1 comporte, de manière classique, une chambre de combustion 10 équipée d'un orifice 11 d'entrée d'air comburant extérieur et d'un orifice 12 de sortie des fumées de combustion couplé à un ventilateur 18 permettant une extraction forcée desdites fumées de combustion, via un conduit de fumée (non illustré). Tel qu'illustré à la figure 3, l'air comburant arrive du milieu extérieur vers la chambre de combustion 10 en circulant à l'intérieur d'un conduit étanche 110 dans le sens indiqué par les flèches F0, tandis que les fumées de combustion sont dirigées au moyen d'un déflecteur 24 vers un conduit étanche 120 dans lequel elles circulent selon le sens indiqué par les flèches F1 en direction de l'orifice de sortie 12.

La chambre de combustion 10 comporte en outre un réceptacle 13, dont les dimensions sont telles qu'elles lui permettent d'accueillir au moins une bûche 5 à la fois. Ledit réceptacle 13 est de préférence amovible et présente des parois perforées d'une pluralité de trous 14 autorisant d'une part l'arrivée de l'air comburant jusqu'au foyer et d'autre part l'évacuation des cendres issues de la combustion des bûches 5 successives vers un bac de récupération 17 amovible et destiné à être vidé périodiquement par un utilisateur. Une grille mobile 16, disposée entre le réceptacle 13 et le bac de récupération 17, permet en outre, si nécessaire, de secouer manuellement les cendres contenues dans le réceptacle 13 afin de faciliter leur chute dans le bac de récupération 17 et d'assurer une parfaite circulation de l'air comburant dans la chambre de combustion 10.

Le dispositif de chauffage 1 illustré est de type à gestion électronique, et comporte à ce titre des moyens d'allumage automatique du feu dans ladite chambre de combustion 10, tels que par exemple au moins une bougie électrique d'allumage 15 (cf. fig. 3) permettant un allumage électronique de la bûche 5 contenue dans le réceptacle 13. Selon d'autres variantes de réalisation, dans lesquelles le dispositif de chauffage au bois selon l'invention serait de type traditionnel, la bûche 5 pourrait également être enflammée manuellement, par exemple à l'aide d'un allume-feu liquide ou solide, du papier journal, du petit bois, ou tout autre moyen d'allumage similaire.

Des échangeurs thermiques 20 provoquent par ailleurs le transfert de la chaleur produite par la combustion des bûches 5 vers l'air de convection circulant, depuis un orifice d'entrée 21 couplé à un ventilateur 22, dans le sens des flèches F2 à travers un conduit étanche 210 (cf. fig. 4). L'air de convection est évacué vers le milieu ambiant au moyen d'une série d'ailettes de ventilation 23, le cas échéant motorisées.

La face avant 25 du dispositif de chauffage 1 comporte en outre, de manière classique, une porte vitrée 19, mobile entre une position fermée étanche et une position ouverte obtenue uniquement lorsque le dispositif de chauffage 1 est éteint et froid. La porte vitrée 19 permet principalement de visualiser les flammes s'élevant dans la chambre de combustion, dans le but aussi bien de vérifier le bon déroulement de la combustion que de profiter de la beauté du feu. Son ouverture permet de procéder au nettoyage de la chambre de combustion 10, du réceptacle 13 ou de ladite porte vitrée 19. Dans le cas d'un dispositif de chauffage à bois de type traditionnel, l'ouverture de la porte vitrée 19 permet également l'introduction manuelle, dans la chambre de combustion 10, des différents moyens d'allumage manuel du feu cités ci-dessus.

Conformément à l'invention, le dispositif de chauffage 1 comporte par ailleurs des moyens d'alimentation automatique de la chambre de combustion 10, lui permettant de fonctionner de manière ininterrompue pendant un laps de temps prédéterminé, en s'affranchissant de la présence obligatoire d'un utilisateur pour introduire régulièrement des bûches 5 dans le réceptacle 13 via la porte vitrée 19.

Tel qu'illustré aux figures 1 à 6, le dispositif de chauffage 1 comporte à cet effet un magasin 4, 400, 410 agencé pour accueillir une pluralité de bûches 5 superposées. Conformément à l'invention, dans la variante de réalisation illustrée, le magasin 4, 400, 410 est délimité par la face arrière 26, une partie des faces latérales 27 du dispositif de chauffage 1, un fond 28, et une cloison 29 thermiquement isolée le séparant du circuit effectué par l'air chaud de convection à l'intérieur du conduit étanche 210.

Le magasin 4, 400, 410 comporte une ouverture d'introduction 40 formée par les extrémités supérieures de la cloison 29, des faces arrière 26, et latérales 27 du dispositif de chauffage 1. L'ouverture 40 permet le remplissage du magasin 4 par l'introduction des bûches 5. Elle comporte un couvercle 6 mobile entre une position ouverte permettant l'accès au magasin 4, 400, 410 et une position fermée étanche interdisant cet accès. Afin d'éviter toute introduction intempestive d'air dans le magasin 4, 400, 410 et l'inflammation des bûches 5 qui y sont contenues, le couvercle 6 et/ou l'ouverture 40 comporte un joint garantissant l'étanchéité de la position fermée dudit couvercle 6. Ce dernier retourne à sa position fermée par gravité, et peut par ailleurs être équipé de moyens, tels que par exemple un ressort de rappel (non illustré) ou tout autre moyen similaire, permettant de garantir en toutes circonstances son retour automatique vers la position fermée étanche. De même, le dispositif de chauffage 1 peut comporter des moyens de détection de la position ouverte du couvercle 6, tels que notamment une sonde (non illustrée) reliée par exemple à des moyens de signalisation sonores ou visuels, le cas échéant liés à une temporisation en cas de non fermeture du couvercle étanche 6, à un mécanisme de fermeture automatique du couvercle, à une temporisation ou à des moyens aptes à couper le fonctionnement du dispositif de chauffage 1.

Le magasin 4, 400, 410 comporte également une ouverture d'alimentation 41 communiquant avec la chambre de combustion 10 et dont les dimensions permettent le passage d'au moins une bûche 5 à la fois dudit magasin 4, 400, 410 vers ladite chambre de combustion 10. Conformément à l'invention, l'ouverture d'alimentation 41 est reliée au fond 28 du magasin 4, 400, 410 qui forme par rapport à un plan horizontal P, un angle α, de préférence compris entre 40° et 50°. Ainsi, les bûches 5 contenues dans le magasin 4, 400, 410 sont délivrées automatiquement et successivement dans le réceptacle 13 de la chambre de combustion 10 en glissant par gravité, au fur et à mesure de la combustion de la bûche 5 contenue dans le réceptacle 13, le long du fond 28 définissant avantageusement une rampe d'alimentation.

Selon une caractéristique additionnelle de l'invention, l'ouverture d'alimentation 41 comporte au moins un volet pivotant 7 agencé pour occuper une position ouverte dans laquelle le passage d'au moins une bûche 5 contenue dans le magasin 4, 400, 410 vers la chambre de combustion 10 est autorisé et une position fermée dans laquelle les bûches 5 sont retenues dans ledit magasin 4, 400, 410. La position fermée du volet pivotant 7 permet notamment de procéder à un nettoyage de la chambre de combustion 10 sans avoir à vider le magasin 4, 400, 410, ou tout simplement de stopper l'alimentation de la chambre de combustion 10 et par conséquent le fonctionnement du dispositif de chauffage 1.

Le dispositif de chauffage 1 peut comporter un magasin 4 dépourvu de cloisonnement interne (cf. fig. 3 et 4), dans lequel les bûches 5 reposent simplement les unes sur les autres et s'organisent les unes par rapport aux autres au fur et à mesure de leur introduction dans ledit magasin 4 puis de leur coulissement le long du fond 28. Tel qu'illustré à la figure 5, le dispositif de chauffage 1 peut également comporter un magasin 400 équipé de quatre compartiments 300 d'axe vertical délimités par des cloisons verticales internes 32, 33, 34. De même, tel qu'illustré à la figure 6, le dispositif de chauffage 1 peut comporter un magasin 410 présentant deux compartiments 310 d'axe vertical délimités par une cloison verticale 31, intercalée par exemple à mi-distance entre la face arrière 26 du dispositif de chauffage 2 et la cloison isolée 29. Bien entendu, les dimensions du magasin 4, 400, 410 et des compartiments 300, 310 sont variables et ajustées par rapport au calibre des bûches 5 qu'ils sont supposés contenir et à la quantité de bûches 5 que l'utilisateur souhaite stocker dans le magasin 4, 400, 410. Les configurations compartimentées conviennent plus particulièrement aux magasins de volume important qu'elles permettent d'optimiser au mieux grâce à un empilement organisé et sans jeu des bûches 5 qui peuvent par conséquent être accueillies plus nombreuses. Bien entendu, d'autres variantes de réalisation dans lesquelles le magasin est compartimenté de manière différente par rapport aux exemples illustrés sont également envisageables.

Par ailleurs, le dispositif de chauffage 1 peut être équipé de moyens de détection de la présence de bûches 5 dans le magasin 4, 400, 410 agencés, le cas échéant, pour déclencher un dispositif de chauffage complémentaire lorsque la quantité de bûches 5 contenues dans ledit magasin 4, 400, 410 est inférieure à une valeur seuil préétablie. Un tel dispositif de chauffage complémentaire peut être défini par exemple par une chaudière au fioul, un chauffage central électrique, un poêle à granulés ou tout autre appareil de chauffage apte à prendre le relais en cas d'arrêt de fonctionnement du dispositif de chauffage au bois 1 selon l'invention.

Alternativement, les moyens de détection de la présence de bûches 5 dans ledit magasin 4, 400, 410 peuvent également comporter simplement des moyens d'avertissement, tels que notamment un signal lumineux ou sonore, l'envoi d'un message via un réseau de télécommunications, agencés pour indiquer à un utilisateur que la quantité de bûches 5 contenues dans le magasin 4, 400, 410 est inférieure à une valeur seuil préétablie et qu'un remplissage du magasin 4, 400, 410 s'impose.

Par ailleurs, de manière à optimiser au maximum son fonctionnement, le dispositif de chauffage 1 peut être couplé à une centrale de gestion (non illustrée) pilotée le cas échéant à distance au moyen d'une télécommande et permettant notamment de gérer la vitesse de combustion, et/ou la vitesse de rotation des ventilateurs ainsi que tout autre paramètre de fonctionnement dudit dispositif de chauffage 1.

### Possibilités d'application industrielle :

Il ressort clairement de cette description que l'invention permet d'atteindre les buts fixés, à savoir proposer un dispositif de chauffage 1 alimenté par des bûches de bois 5 de nature et de structure quelconque, aussi bien calibrées telles que des bûches de bois compressé que non calibrées, ledit dispositif de chauffage présentant une autonomie accrue grâce à une durée de combustion plus longue sans intervention humaine. Le dispositif de chauffage 1 selon l'invention comporte en outre une structure simple permettant sa fabrication à moindre coût et ne nécessitant qu'un entretien limité. En outre sa structure compacte présente un faible encombrement et permet son installation dans un local de dimension réduite, y compris une pièce de vie d'une habitation.

La présente invention n'est pas limitée à l'exemple de réalisation décrit mais s'étend à toute modification et variante évidentes pour un homme du métier tout en restant dans l'étendue de la protection définie dans les revendications annexées. En particulier, bien qu'ayant été décrite dans le cadre d'un dispositif de chauffage s'apparentant à un poêle, la présente invention vise également d'autres appareils de chauffage au bois tels que par exemple des inserts, des cuisinières, des foyers fermés, des chaudières de chauffage central alimentés au bois ou tout autre appareil du même type, modifiés de manière à intégrer un magasin 4,400,410 et, le cas échéant, dimensionnés de manière adéquate.

## Revendications

1. Dispositif de chauffage (1) au bois alimenté au moyen de bûches (5) notamment de bois compressé et/ou de type traditionnelles, ledit dispositif comportant une chambre de combustion (10) agencée pour accueillir au moins une bûche (5) à la fois, équipée d'au moins un orifice (11) d'entrée d'air extérieur, d'au moins un orifice (12) de sortie des fumées de combustion, et communiquant avec des moyens de récupération des cendres issues de la combustion desdites bûches (5), ledit dispositif comportant des moyens d'alimentation en continu de ladite chambre de combustion (10), **caractérisé en ce qu'il** comporte un magasin (4, 400, 410) agencé pour accueillir une pluralité de bûches (5) superposées, ledit magasin (4, 400, 410) comportant au moins une ouverture d'introduction (40) desdites bûches (5) dans ledit magasin (4, 400, 410) et au moins une ouverture d'alimentation (41) communiquant avec ladite chambre de combustion (10) agencée pour permettre le passage d'au moins une bûche (5) dudit magasin (4, 400, 410) vers ladite chambre de combustion (10), ladite ouverture d'introduction (40) comportant un couvercle (6) mobile entre une position ouverte et une position fermée étanche tandis que ladite ouverture d'alimentation (41) est reliée à au moins une rampe d'alimentation (28) s'étendant transversalement à l'intérieur dudit magasin (4, 400, 410) et formant, par rapport à un plan horizontal (P), un angle α choisi de manière telle que lesdites bûches (5) contenues dans ledit magasin (4, 400, 410) sont délivrées successivement dans ladite chambre de combustion (10) en glissant par gravité le long de ladite rampe d'alimentation (28) au fur et à mesure de la combustion de ladite bûche (5) contenue dans ladite chambre de combustion (10).

2. Dispositif de chauffage (1) selon la revendication 1, **caractérisé en ce que** ledit angle α est compris entre 40° et 50°.

3. Dispositif de chauffage (1) selon l'une quelconque des revendications 1 ou 2, **caractérisé en ce que** ledit magasin (4, 400, 410) comporte au moins une paroi périphérique reliée à un fond (28) définissant ladite rampe d'alimentation, ladite ouverture d'introduction (40) étant formée à proximité de l'extrémité supérieure de ladite paroi périphérique tandis que ladite ouverture d'alimentation (41) est formée à proximité dudit fond (28).

4. Dispositif de chauffage (1) selon la revendication 3, **caractérisé en ce que** ladite paroi périphérique comporte au moins une cloison (29) thermiquement isolée le séparant du circuit effectué par l'air chaud de convection à l'intérieur dudit dispositif de chauffage (1).

5. Dispositif de chauffage (1) selon l'une quelconque des revendications 3 ou 4, **caractérisé en ce que** ladite paroi périphérique comporte au moins une partie d'une face arrière (26) ou d'une face latérale (27) du dispositif de chauffage (1).

6. Dispositif de chauffage (1) selon l'une quelconque des revendications précédentes, **caractérisé en ce qu'il** comporte une centrale de gestion agencée pour sélectionner différents modes de fonctionnement dudit dispositif de chauffage (1).

7. Dispositif de chauffage (1) selon l'une quelconque des revendications précédentes, **caractérisé en ce qu'il** comporte des moyens de détection de la position ouverte dudit couvercle (6).

8. Dispositif de chauffage (1) selon l'une quelconque des revendications précédentes, **caractérisé en ce que** ledit couvercle (6) comporte un ressort de rappel permettant de provoquer son retour automatique vers sa position fermée étanche.

9. Dispositif de chauffage (1) selon l'une quelconque des revendications précédentes, **caractérisé en ce que** ladite ouverture d'alimentation (41) comporte au moins un volet (7) agencé pour pivoter entre une position ouverte dans laquelle le passage d'au moins une bûche (5) contenue dans ledit magasin (4, 400, 410) vers ladite chambre de combustion (10) est autorisé et une position fermée dans laquelle le passage d'au moins une bûche (5) contenue dans ledit magasin (4, 400, 410) vers ladite chambre de combustion (10) est interdit.

10. Dispositif de chauffage (1) selon l'une quelconque des revendications précédentes, **caractérisé en ce que** ledit magasin (400, 410) comporte au moins une cloison interne de séparation (31, 32, 33, 34) permettant de définir au moins deux compartiments (300, 310) pour le stockage desdites bûches (5) à l'intérieur dudit magasin (400, 410).

11. Dispositif de chauffage (1) selon l'une quelconque des revendications précédentes, **caractérisé en ce qu'il** comporte des moyens de détection de la présence de bûches (5) dans ledit magasin (4, 400, 410).

12. Dispositif de chauffage (1) selon la revendication 11, **caractérisé en ce que** lesdits moyens de détection de la présence de bûches (5) dans ledit magasin (4, 400, 410) sont agencés pour déclencher un dispositif de chauffage complémentaire lorsque la quantité de bûches (5) contenues dans ledit magasin (4, 400, 410) est inférieure à une valeur seuil préétablie.

13. Dispositif de chauffage (1) selon l'une quelconque des revendications 11 ou 12, **caractérisé en ce que** lesdits moyens de détection de la présence de bûches (5) dans ledit magasin (4, 400, 410) comportent des moyens d'avertissement agencés pour indiquer que la quantité de bûches (5) contenues dans ledit magasin (4, 400, 410) est inférieure à une valeur seuil préétablie.
